# EUROPÄISCHE PATENTANMELDUNG

(11) **EP 4 570 328 A1**
(43) Veröffentlichungstag der Anmeldung: **18.06.2025**
(21) Anmeldenummer: 23216426.9
(22) Anmeldetag: 13.12.2023
(51) Int. Cl.: A62C 4/02

(54) **FLAMMENDURCHSCHLAGSICHERUNG UND VORRICHTUNG ZUR FLAMMENLOSEN EXPLOSIONSDRUCKENTLASTUNG, INSBESONDERE STAUBEXPLOSIONSDRUCKENTLASTUNG**

(71) Anmelder: Rembe GmbH Safety + Control, 59929 Brilon (DE)
(72) Erfinder: Penno, Michael, 59929 Brilon (DE); Penno, Bernhard, 59929 Brilon (DE)
(74) Vertreter: Schäperklaus, Jochen

(57) **Zusammenfassung**

Die Erfindung betrifft eine Flammendurchschlagsicherung mit einem Einlass (E) für brennende Gase oder Staubluftgemische und einem Auslass (A) für nicht mehr brennende Gase oder Staubluftgemische, wobei die Flammendurchschlagsicherung zwischen dem Einlass (E) und dem Auslass(A) ein Kanalsystem aufweist, wobei das Kanalsystem
- eine mit dem Einlass (E) verbundene Verzweigung (V1, V2),
- eine mit dem Auslass (A) verbundene Zusammenführung (Z1, Z2) und
- zwischen der Verzweigung (V1, V2) und der Zusammenführung (Z1, Z2) einen ersten Kanal (A1, A2) und einen zweiten Kanal (B1, B2) aufweist,

wobei der erste Kanal (A1, A2) und der zweite Kanal (B1, B2) an der Verzweigung (V1, V2) beginnen und an der Zusammenführung (Z1, Z2) enden und
wobei die Richtung des ersten Kanals (A1, A2) und die Richtung des zweiten Kanals (B1, B2) an der Zusammenführung (Z1, Z2) entgegengesetzt oder nahezu entgegengesetzt zueinander sind.

## Beschreibung

Die vorliegende Erfindung betrifft eine Flammendurchschlagsicherung, wie sie in einer Vorrichtung zur flammenlosen Explosionsdruckentlastung, insbesondere Staubexplosionsdruckentlastung eingesetzt werden kann, beispielsweise zur flammenlosen Explosionsdruckentlastung eines Behälters, eines Gehäuses, einer Einhausung, einer Leitung oder ähnlichem, in dem oder der ein explosionsfähiges Gemisch, insbesondere Staubluftgemisch, insbesondere eine explosionsfähige Atmosphäre vorliegt oder entstehen kann. Die Erfindung betrifft ferner eine Vorrichtung zur flammenlosen Explosionsdruckentlastung, insbesondere Staubexplosionsdruckentlastung mit einer solchen Flammendurchschlagsicherung.

In Behältern, Gehäusen, Einhausungen, zum Beispiel von Produktionsanlagen, Leitungen oder anderem können während einer Lagerung oder Herstellung von Gütern explosionsfähige Gemische vorliegen oder entstehen. Es kann sein, dass es gewollt ist, dass das Gemisch entsteht, es kann aber auch sein, dass das Gemisch aufgrund eines Fehlers oder zufällig entsteht.

Ungewollt kann es zu einer Zündung des Gemisches, insbesondere des Staub-Luft-Gemisches kommen. In dem Behälter, dem Gehäuse, der Einhausung, der Leitung etc. kann das zu einer Explosion, insbesondere einer Staubexplosion führen. Eine solche Explosion kann verheerende Personen- und Sachschäden nach sich ziehen. In der Folge kann es zu gravierenden Produktionsausfällen kommen. Um solche Schäden und Produktionsausfälle zu minimieren, sind Vorrichtungen zur Explosionsdruckentlastung sinnvoll und zum Teil auch vorgeschrieben.

Die Anmelderin stellt unter anderem unter den Bezeichnungen "Q-Rohr", "Q-Box" und "Q-Ball" Vorrichtungen zur Staubexplosionsdruckentlastung her. Diese Vorrichtungen werden auf eine Öffnung in dem abzusichernden Gegenstand bzw. der abzusichernden Einrichtung aufgesetzt. Das Q-Rohr, die Q-Box oder der Q-Ball weisen eine Flammendurchschlagsicherung auf. Diese besteht zum Beispiel aus einer oder mehreren Lagen eines textilen Flächengebildes aus, zum Beispiel einem Gewebe, einer Maschenware wie einer Strickware, einem Geflecht aus Draht, die von einem Käfig gehalten werden. Die Lagen können in einer Packung vorgesehen sein. Der Draht kann insbesondere ein Edelstahldraht sein. Heiße Gase und insbesondere brennende Staubluftgemische, die aus dem abzusichernden Behälter, dem abzusichernden Gehäuse, der abzusichernden Einhausung, etc. austreten, werden durch die Flammendurchschlagsicherung abgekühlt, was zum Verlöschen der Flammen führt. Zugleich kann auch Staub zurückgehalten werden. Die Lagen des Flächengebildes haben bzw. die Packung hat eine sehr große Oberfläche, über die Wärme schnell und in großer Menge mit gleichzeitiger Staubrückhaltung aus den aus dem abzusichernden Gegenstand bzw. der abzusichernden Einrichtung austretenden Gasen abgeführt werden kann.

Meist weisen Vorrichtungen zur Staubexplosionsdruckentlastung so wie das Q-Rohr, die Q-Box oder der Q-Ball eine Berstscheibe auf, die die Öffnung verschließt, durch die die heißen oder brennenden Gase aus dem abzusichernden Gegenstand bzw. der abzusichernden Einrichtung austreten sollen. Im Falle eines Druckanstiegs in dem abzusichernden Gegenstand bzw. der abzusichernden Einrichtung, zum Beispiel aufgrund einer Explosion, öffnet die Berstscheibe und gibt die Öffnung frei, durch die dann Staubluftgemisch aus dem abzusichernden Gegenstand bzw. der abzusichernden Einrichtung austreten können. Die Flammendurchschlagsicherungen sind bei dem Q-Rohr, der Q-Box oder dem Q-Ball hinter der Berstscheibe angeordnet.

Die Anordnung der Flammendurchschlagsicherung im Strömungsweg hinter der Berstscheibe hat sich in der Vergangenheit aus mehreren Gründen bewährt. So kann die Flammendurchschlagsicherung nicht von in dem abzusichernden Gegenstand bzw. der abzusichernden Einrichtung vorhandenen Stoffen, insbesondere Stäuben oder Ölen verunreinigt werden. Die große Oberfläche der Edelstahlpackung bietet nämlich auch eine große Oberfläche an der Stäube, Öle und andere Stoffe anhaften können. In einem Entlastungsfall können diese Stoffe im schlimmsten Fall anfangen zu brennen. Der Sinn der Flammendurchschlagsicherung wird dann sicher nicht erfüllt.

Der Erfindung lag nun die Aufgabe zu Grunde, eine Flammendurchschlagsicherung vorzuschlagen, bei der keine textilen Flächengebilde oder Edelstahlpackungen aus einem Edelstahlgewebe oder ähnliches verwendet werden.

Die Aufgabe wird erfindungsgemäß dadurch gelöst, dass die Flammendurchschlagsicherung zwischen einem Einlass für brennende Gase oder Staubluftgemische und einem Auslass für nicht mehr brennende Gase oder Staubluftgemische ein Kanalsystem ausgebildet, das eine mit dem Einlass verbundene Verzweigung, eine mit dem Auslass verbundene Zusammenführung und zwischen der Verzweigung und der Zusammenführung einen ersten Kanal und einen zweiten Kanal aufweist, wobei der erste Kanal und der zweite Kanal an der Verzweigung beginnen und an der Zusammenführung enden, wobei die Richtung des ersten Kanals und die Richtung des zweiten Kanals an der Zusammenführung entgegengesetzt oder nahezu entgegengesetzt zueinander sind.

Mit dieser Flammendurchschlagsicherung wird über den Einlass in das Kanalsystem eintretendes brennendes Gas oder Staubluftgemisch in zwei Teilströme aufgeteilt, die sich auf den ersten und den zweiten Kanal verteilen. In dem ersten und dem zweiten Kanal werden die Gas- oder Staubluftgemisch-Teilströme weiter transportiert. Dabei wird der in den Kanälen vorhandene Sauerstoff durch das Brennen aufgebraucht. An der Zusammenführung treffen die Teilströme mit entgegengesetzten Strömungsrichtungen zusammen. Dieses führt zu einem Verlöschen der Flammen.

Es ist möglich, dass zwischen dem Einlass und der Verzweigung ein Kanal vorgesehen ist und/oder dass zwischen der Zusammenführung und dem Auslass ein Kanal vorgesehen ist.

Das Verlöschen der Flammen kann mehrere Ursachen haben, die jede für sich oder zusammen die Ursache sein kann. Es kann zum Verlöschen der Flammen beitragen, dass durch das aufeinander prallen der Teilströme kinetische Energie entzogen wird, was dazu führen kann, dass die Strömung an der Zusammenführung zunächst zum Stillstand führt. Die Verweildauer der heißen Gase oder Staubluftgemische an der Zusammenführung und sich an die Zusammenführung anschießenden Bereiche des Kanalsystems wird dadurch erhöht. Das kann dazu führen, dass an der Zusammenführung und in dem sich in Richtung des Auslasses anschließenden Bereich des Kanalsystems mehr Wärme aus dem Gas in einen Köper oder in Körper transportiert werden wird, in dem oder denen das Kanalsystem ausgebildet ist. Diese Köper können zum Beispiel Rohre oder Rohren ähnlich sein. Es ist auch möglich, dass das Kanalsystem in einem oder mehreren verbundenen Monolithen ausgebildet ist bzw. sind, der oder die durch 3D-Druck hergestellt sind. Ebenso könnte es so sein, dass die an der Zusammenführung begegnenden Teilströme einander den Sauerstoff rauben, so dass es zu einem Sauerstoffmangel kommt, durch den die Flammen erlöschen. Hinzukommt ebenso, dass die aufeinanderprallenden Teilströme zu Vermischungen führen. Das kann dazu führen, dass die Flammen aus verbrannten Staubluftgemischen eingehüllt werden, die verhindern, dass ausreichend Sauerstoff an die Flammen kommt, so dass diese wegen Sauerstoffmangel ersticken.

Ein ähnliches Kanalsystem, wie es in der erfindungsgemäßen Flammendurchschlagsicherung vorgesehen ist, wird auch im Teslaventil aufgeführt/erwähnt.

Durch die Wahl der Geometrie des ersten und des zweiten Kanals, insbesondere der Querschnitte und/oder der Länge des ersten und des zweiten Kanals kann erreicht werden, dass die durch den ersten und den zweiten Kanal strömenden Teilströme zu Zeitpunkten an der Zusammenführung eintreffen, die für ein Auslöschen der Flammen die richtigen Zeitpunkte sind. So kann in den Kanälen mit einem größeren Querschnitt eine geringere Geschwindigkeit der Flammenfront erreicht werden im Vergleich zu Kanälen mit einem kleineren Querschnitt. In langen Kanälen dauert der Transport dagegen länger als in kurzen Kanälen.

Hinzu kommt, dass die Verjüngungen oder Aufweitungen in den Kanälen einen Einfluss auf das Auslöschen der Flammen haben können.

Die Verzweigung kann so gestaltet sein, dass die an dem Einlass einströmenden Gase in zwei Teilströme mit nahezu gleicher Strömungsrichtung aufgeteilt werden, die in den ersten und den zweiten Kanal eintreten. Die Teilströme können an der Verzweigung laminar strömen. Erst im weiteren Verlauf der Kanäle können diese Kurven aufweisen, mit denen es möglich ist, dass die Kanäle aus entgegengesetzten oder nahezu entgegengesetzten Richtungen an der Zusammenführung aufeinandertreffen.

Die erfindungsgemäße Flammendurchschlagsicherung kann mehrere Kanalsysteme aufweisen, die eine mit dem Einlass verbundene Verzweigung, eine mit dem Auslass verbundene Zusammenführung und zwischen der Verzweigung und der Zusammenführung einen ersten Kanal und einen zweiten Kanal aufweisen, wobei bei jedem Kanalsystem der erste Kanal und der zweite Kanal an der Verzweigung des Kanalsystems beginnen und an der Zusammenführung des Kanalsystems enden, wobei die Richtung des ersten Kanals und die Richtung des zweiten Kanals an der Zusammenführung des Kanalsystems entgegengesetzt oder nahezu entgegengesetzt zueinander sind.

Erste Kanäle und/oder zweite Kanäle von zwei oder weitere der Kanalsysteme können zumindest abschnittsweise zu einem Kanal, insbesondere zu einem ersten oder einem zweiten Kanal zusammengefasst sein.

Es ist möglich, dass die Kanalsysteme einer erfindungsgemäßen Flammendurchschlagsicherung in Reihe und/oder parallel angeordnet sind. Durch eine Parallelanordnung kann die am Einlass in die Flammendurchschlagsicherung auf mehrere Kanalsysteme gleichzeitig verteilt werden. Dadurch kann der Druck und die Strömungsgeschwindigkeit der einströmenden Gase in den Kanalsystemen reduziert werden. Durch eine Reihenanordnung von mehreren Kanalsystemen kann der Effekt oder können die Effekte, die zum Auslöschen der vom Einlass zum Auslass laufenden Strömung durch ein Kanalsystem führen, mehrfach nacheinander erreicht werden. Das kann insbesondere dann sinnvoll oder sogar notwendig sein, wenn ein Kanalsystem oder mehrere parallel angeordnete Kanalsysteme nicht ausreichend sind, um zu einem Löschen der Flammen zu führen.

Ferner wurde festgestellt, dass in der erfindungsgemäßen Flammdurchschlagsicherung Schwingungen auftreten. Dieses wurde dadurch bestätigt, dass nach dem Eintreten der brennenden Gase in die Flammendurchschlagsicherung stoßweise Rauch austritt. Auch diese Schwingungen bzw. die Verdichtung und die Entspannung des in der Flammendurchschlagsicherung eintretenden Gases, dessen Eintritt in die Flammendurchschlagsicherung mit nur einem starken Druckanstieg verbunden ist, kann mit dem Verlöschen der Flammen in einem Zusammenhang stehen.

Es ist möglich, dass eine erfindungsgemäße Flammendurchschlagsicherung Teil einer Vorrichtung zur flammenlosen Explosionsdruckentlastung, insbesondere einer Vorrichtung zur flammenlosen Staubexplosionsdruckentlastung ist. Diese kann dann neben der Flammendurchschlagsicherung eine Berstscheibe, eine Klappe oder ein Ventil aufweisen. Die Flammendurchschlagsicherung und die Berstscheibe, eine Klappe oder ein Ventil können in einem Kanal hintereinander angeordnet sein, wobei die Berstscheibe, eine Klappe oder ein Ventil in einem nicht ausgelösten Zustand einen Durchgang durch den Kanal sperrt und in einem geöffneten Zustand den Durchgang durch den Kanal freigibt. Die Berstscheibe, eine Klappe oder ein Ventil kann in dem Kanal vor oder hinter der Flammendurchschlagsicherung angeordnet sein.

Weitere Merkmale und Vorteile eines Ausführungsbeispiels der Erfindung werden unter Bezugnahme auf die Zeichnungen nachfolgend beschrieben. Dabei werden für gleiche oder ähnliche Teile und für Teile mit gleichen oder ähnlichen Funktionen dieselben Bezugszeichen verwendet. Es zeigen:
- Fig. 1: eine Ansicht einer erfindungsgemäßen Flammendurchschlagsicherung,
- Fig. 2: eine Ansicht eines Schnitts gemäß Linie II-II durch die Flammendurchschlagsicherung in Fig. 1 und
- Fig. 3: einen Ausschnitt aus Fig. 2, in dem das Prinzip der grundsätzlichen Funktionsweise dargestellt ist.

Es ist nicht notwendig, dass eine erfindungsgemäße Flammendurchschlagsicherung alle nachfolgend beschriebenen Merkmale aufweist. Es ist auch möglich, dass eine erfindungsgemäße Flammendurchschlagsicherung nur einzelne Merkmale des nachfolgend beschriebenen Ausführungsbeispiels aufweist.

Die in den Figuren dargestellte Flammendurchschlagsicherung weist ein Gehäuse 1 auf. Das Gehäuse ist im Wesentlichen rotationssymmetrisch. Das Gehäuse 1 hat einen geraden hohlkreiszylindrischen ersten Abschnitt 11, der einen Einlass E der Flammendurchschlagsicherung begrenzt. Der erste Abschnitt 11 könnte bei anderen Ausführungen der Erfindung auch eine andere geometrische Form haben. So könnte er einen eckigen Querschnitt aufweisen. Auf einer gegenüberliegenden Seite ist ein Auslass A vorgesehen. An diesen ersten Abschnitt schließt sich ein konischer zweiter Abschnitt 12 an. Durch den zweiten Abschnitt 12 erweitert sich der Durchmesser bzw. Querschnitt des Gehäuses (egal welchen Querschnitt der erste Abschnitt 11 hat) vom Einlass E in Richtung zum Auslass A. An den zweiten Abschnitt 12 schließt sich in Richtung Auslass ein gerader hohlkreiszylindrischer dritter Abschnitt 13 an, der in einen bogenförmigen vierten Abschnitt 14 übergeht. Auch der dritte Abschnitt 13 könnte bei anderen Ausführungen der Erfindung auch andere geometrische Formen haben. So könnte auch dieser einen eckigen Querschnitt aufweisen. Dieser vierte Abschnitt 14 hat einen Bogen von ca. 180° nach innen. An den vierten Abschnitt 14 schließt sich ein gerader hohlkreiszylindrischer fünfter Abschnitt 15 an. Dieser fünfte Abschnitt 15 fasst den Auslass A der Flammendurchschlagsicherung ein. Auch der fünfte Abschnitt 15 könnte bei anderen Ausführungen der Erfindung auch ein andere geometrische Form haben. So könnte auch dieser einen eckigen Querschnitt aufweisen.

Innerhalb des Gehäuses sind drei Leitmittel 21, 22, 23 angeordnet. Die Leitmittel 21, 22, 23 sind ebenfalls rotationssymmetrisch. Sie sind über in den Figuren nicht dargestellte Verbindungen mit dem Gehäuse 1 verbunden. Auch die Leitmittel müssen nicht rotationssymmetrisch sein und können bei anderen Ausführungen der Erfindung andere Formen haben.

Das erste Leitmittel 21 der drei Leitmittel 21, 22, 23 ist ein Ring mit einer gerade Außenfläche 211 und einer gerade Innenfläche 212. Eine dem Einlass zugewandte Seite 213 ist ebenfalls gerade. Sie schließt mit der Außenfläche 211 einen stumpfen Winkel und mit der Innenfläche 212 einen spitzen Winkel ein. Eine dem Auslass zugewandte Seite 214 ist bogenförmig, insbesondere halbkreisförmig zum Auslass hin gewölbt.

Das zweite Leitmittel 22 ist eine komplex gestaltete Scheibe. Es weist eine dem Einlass zugewandte Seite 221 auf, die eine Rille aufweist, in deren Mitte eine Spitze 222 steht. Die Rille hat einen bogenförmigen, insbesondere kreisbogenförmigen Rillengrund. Der Bogen erstreckt sich in etwa über 180°. Eine dem Auslass zugewandte Seite 223 hat eine zur Spitze auf der Einlassseite des zweiten Leitmittels symmetrische oder zumindest ähnliche Spitze 224, die in Richtung Auslass A zeigt. Zwischen der Spitze und einem äußeren Rand 225 des zweiten Leitmittels 22 hat die dem Auslass A zugewandte Seite 223 des zweiten Leitmittels 22 eine in etwa S-förmige Kontur.

Das dritte Leitmittel 23 ist wiederum ein Ring. Der Ring hat einen tropfenförmigen Querschnitt. Er hat eine gerade Außenseite 231, an die sich auslassseitig ein Bogen 232 anschließt, der eine dem Auslass zugewandte konvexe Seite und eine leicht konvexe Innenseite des Rings bildet und der mit der Außenseite 231 eine in Richtung Einlass E weisende Spitze 233 bildet.

Mittels des Gehäuses und mittels der drei Leitmittel 21, 22, 23 sin zwei Kanalsysteme gebildet Jedes dieser Kanalsysteme hat einen ersten Kanal A1 bzw. A2 und einen zweiten Kanal B1 bzw. B2. Diese sind in Reihe zwischen dem Einlass E und dem Auslass A entgegen der Flussrichtung angeordnet. Jedes Kanalsystem hat auf einer Einlassseite eine Verzweigung V1, V2 und auf der Auslassseite eine Zusammenführung Z1, Z2. An der Verzweigung V1, V2 jedes Kanalsystems beginnen der erste Kanal A1, A2 und der zweite Kanal B1, B2. An der Zusammenführung Z1, Z2 jedes Kanalsystems treffen der erste Kanal A1, A2 und der zweite Kanal B1, B2 wieder zusammen. Dabei ist die Richtung des ersten Kanals und die Richtung des zweiten Kanals entgegengesetzt oder nahezu entgegengesetzt zueinander.

Der erste Kanal A1 des ersten Kanalsystems ist durch die Innenseite 212, die dem Auslass zugewandte Seite 214 und die Außenseite 211 des ersten Leitmittels 21 einerseits und die dem Einlass zugewandte Seite 221 des zweiten Leitmittels 22 andererseits begrenzt. Der zweite Kanal B1 des ersten Kanalsystems ist durch einen Teil der Innenseite des zweiten Abschnitts 12 des Gehäuses 1 einerseits und die dem Einlass zugewandte Seite 213 des ersten Leitmittels 21 andererseits begrenzt.

Der erste Kanal A2 des zweiten Kanalsystems ist durch einen Teil der Innenseite des dritten Abschnitts 13 und die Innenseite des vierten Abschnitts 14 des Gehäuses 1 einerseits und durch die Außenseite 231 und einen Teil des Bogens 232 des dritten Leitmittels 23 andererseits begrenzt. Der zweite Kanal B2 des zweiten Kanalsystems ist durch einen Teil des Bogens 232 des dritten Leitmittels 23 einerseits und die dem Auslass zugewandte Seite 223 des zweiten Leitmittels 22 andererseits begrenzt.

In der Figur 3, ist nur die Hälfte der Flammendurchschlagsicherung im Schnitt dargestellt.

Wie die Kanäle A1, A2, B1, B2 durchströmt werden, wenn eine Explosionswelle in die Flammendurchschlagssicherung eintritt, ist in der Figur 3 mit Pfeilen angedeutet. Die durch den Einlass E in die Flammendurchschlagsicherung eintretenden brennenden Staubluftgemische teilen sich auf den ersten Kanal A1 und den zweiten Kanal B1 des ersten Kanalsystems auf. Der durch den ersten Kanal A1 fließende Teilstrom ist mit Pfeilen dargestellt, die vollflächig ausgefüllt sind. Der durch den zweiten Kanal fließende Teilstrom ist mit Pfeilen dargestellt, die mit gekreuzten Linien ausgefüllt sind.

Gegenüber dem eintretenden Gasstrom sind durch den Verlauf der Kanäle A1, A2, B1, B2 die Richtungen der Teilströme so geändert, dass die an der Zusammenführung Z1, Z2 aufeinandertreffenden Teilströme entgegengesetzte oder nahezu entgegengesetzte Richtungen haben.

Die in den Figuren 1 bis 3 dargestellte Flammendurchschlagsicherung kann mehrfach hintereinander geschaltet werden und eine größere Flammendurchschlagsicherung gebildet werden. Ebenso ist es möglich, die in den Figuren 1 bis 3 dargestellte Flammendurchschlagsicherung mehrfach nebeneinander anzuordnen, um eine größere Flammendurchschlagsicherung zu bilden. Das in die Flammendurchschlagsicherung einfließende Staubluftgemisch oder Gasgemisch kann dadurch mehrfach aufgeteilt werden.

Ebenso ist möglich anstelle eines rotationssymmetrischen Gehäuses und rotationssymmetrischen Leitmitteln ein langgestrecktes Gehäuse und langgestreckte Leitelemente zu verwenden, deren Querschnittsprofil den Umrissen der in den Figuren 2 und 3 dargestellten Schnittflächen des Gehäuses und der Leitmittel entspricht.

## Patentansprüche

1. Flammendurchschlagsicherung mit einem Einlass (E) für brennende Gase oder Staubluftgemische und einem Auslass (A) für nicht mehr brennende Gase oder Staubluftgemische,
**dadurch gekennzeichnet,**
**dass** die Flammendurchschlagsicherung zwischen dem Einlass (E) und dem Auslass (A) ein Kanalsystem aufweist,
**dass** das Kanalsystem
- eine mit dem Einlass (E) verbundene Verzweigung (V1, V2),
- eine mit dem Auslass (A) verbundene Zusammenführung (Z1, Z2) und
- zwischen der Verzweigung (V1, V2) und der Zusammenführung (Z1, Z2) einen ersten Kanal (A1, A2) und einen zweiten Kanal (B1, B2) aufweist,
**dass** der erste Kanal (A1, A2) und der zweite Kanal (B1, B2) an der Verzweigung (V1, V2) beginnen und an der Zusammenführung (Z1, Z2) enden und
**dass** die Richtung des ersten Kanals (A1, A2) und die Richtung des zweiten Kanals (B1, B2) an der Zusammenführung (Z1, Z2) entgegengesetzt oder nahezu entgegengesetzt zueinander sind.

2. Flammendurchschlagsicherung nach Anspruch 1, **dadurch gekennzeichnet,**
- **dass** zwischen dem Einlass (E) und der Verzweigung (V1, V2) ein Kanal vorgesehen ist und/oder
- **dass** zwischen der Zusammenführung (Z1, Z2) und dem Auslass (A) ein Kanal vorgesehen ist.

3. Flammendurchschlagsicherung nach Anspruch 1 oder 2,
**dadurch gekennzeichnet, dass** die Kanäle (A1, A2) des Kanalsystems in Rohren oder in einem oder mehreren Monolithen gebildet sind.

4. Flammendurchschlagsicherung nach einem der Ansprüche 1 bis 3, **dadurch gekennzeichnet, dass** ein minimaler Querschnitt des ersten Kanals (A1, A2) größer ist als ein minimaler Querschnitt des zweiten Kanals (B1, B2).

5. Flammendurchschlagsicherung nach einem der Ansprüche 1 bis 4, **dadurch gekennzeichnet, dass** eine Länge des ersten Kanals (A1, A2) größer ist als eine Länge des zweiten Kanals.

6. Flammendurchschlagsicherung nach einem der Ansprüche 1 bis 5, **dadurch gekennzeichnet, dass** der erste Kanal (A1, A2) und/oder der zweite Kanal (B1, B2) Verjüngungen oder Aufweitungen aufweist bzw. aufweisen.

7. Flammendurchschlagsicherung nach einem der Ansprüche 1 bis 6, **dadurch gekennzeichnet, dass** von der Verzweigung (V1, V2) ausgehend der erste Kanal (A1, A2) und der zweite Kanal (B1, B2) nahezu eine gleiche Richtung aufweisen.

8. Flammendurchschlagsicherung nach einem der Ansprüche 1 bis 7, **dadurch gekennzeichnet, dass** der erste Kanal (A1, A2) und/oder der zweite Kanal (B1, B2) zwischen der Verzweigung (V1, V2) und der Zusammenführung (Z1, Z2) wenigstens eine Kurve aufweisen.

9. Flammendurchschlagsicherung nach einem der Ansprüche 1 bis 8, **dadurch gekennzeichnet, dass** die Flammendurchschlagsicherung mehrere Kanalsysteme aufweist, die eine mit dem Einlass (E) verbundene Verzweigung (V1, V2), eine mit dem Auslass (A) verbundene Zusammenführung (Z1, Z2) und zwischen der Verzweigung (V1, V2) und der Zusammenführung (Z1, Z2) einen ersten Kanal (A1, A2) und einen zweiten Kanal (B1, B2) aufweisen, wobei bei jedem Kanalsystem der erste Kanal (A1, A2) und der zweite Kanal (B1, B2) an der Verzweigung (V1, V2) des Kanalsystems beginnen und an der Zusammenführung (Z1, Z2) des Kanalsystems enden, wobei die Richtung des ersten Kanals (A1, A2) und die Richtung des zweiten Kanals (B1, B2) bei jedem Kanalsystem an der Zusammenführung (Z1, Z2) des Kanalsystems entgegengesetzt oder nahezu entgegengesetzt zueinander sind.

10. Flammendurchschlagsicherung nach Anspruch 10, **dadurch gekennzeichnet, dass** die Kanalsysteme in Reihe und/oder parallel angeordnet sind.

11. Verwendung eines Teslaventil-Prinzips in einer Flammendurchschlagsicherung, wobei das Teslaventil entgegen seiner Flussrichtung zwischen einem Einlass (E) und einem Auslass (A) der Flammendurchschlagsicherung angeordnet ist.

12. Vorrichtung zur flammenlosen Explosionsdruckentlastung mit einer Flammendurchschlagsicherung und einer Berstscheibe, einer Klappe oder eines Ventils, die in einem Kanal hintereinander angeordnet sind, wobei die Berstscheibe, die Klappe oder das Ventil in einem nicht ausgelösten Zustand einen Durchgang durch den Kanal sperrt und in einem geöffneten Zustand den Durchgang durch den Kanal freigibt,
**dadurch gekennzeichnet,**
**dass** die Flammendurchschlagsicherung eine Flammendurchschlagsicherung nach einem der Ansprüche 1 bis 11 ist.
